# FASCICULE DE BREVET EUROPEEN

(11) **EP 0 776 240 B1**
(45) Date de publication et mention de la délivrance du brevet: **26.05.1999**
(21) Numéro de dépôt: 94926261.2
(22) Date de dépôt: 30.08.1994
(51) Int. Cl.: A63F 9/10

(54) **JEU DU TYPE PUZZLE ASSOCIE A UNE MANIFESTATION SONORE, VISUELLE OU OLFACTIVE**
PUZZLE-ARTIGES SPIEL MIT EINEM AKUSTISCHEN, OPTISCHEN ODER GERUCHSEFFEKT
PUZZLE-TYPE GAME ASSOCIATED WITH AN ACOUSTIC, VISUAL OR OLFACTORY EFFECT

(30) Priorité: 30.08.1993 FR 9310487
(43) Date de publication de la demande: 04.06.1997
(73) Titulaire: Erligmann, Ariane, F-06560 Valbonne (FR)
(72) Inventeur: Erligmann, Ariane, F-06560 Valbonne (FR)
(86) Numéro de dépôt international: FR9401028
(87) Numéro de publication internationale: WO9506503

(56) Documents cités:
- EP-A- 0 508 939
- BE-A- 542 344
- DE-U- 8 608 413
- FR-A- 2 629 731
- US-A- 4 243 224
- US-A- 4 383 377
- US-A- 4 893 817

## Description

La présente invention concerne un jeu du type puzzle comprenant un ensemble de pièces devant être réunies par juxtaposition et/ou emboîtement d'une seule façon de manière à reconstituer une plaque plane dont la face supérieure représente une image prédéterminée.

Le jeu de puzzle est bien connu en tant que jeu de patience ayant pour but de reconstituer une image à partir de pièces dont chacune est un élément de l'image à reconstituer. Le but d'un tel jeu est de développer les qualités intellectuelles des enfants, telles que l'esprit d'analyse et de synthèse.

On a également essayé d'associer les jeux du type puzzle au développement de qualités sensorielles des jeunes enfants. Ainsi, dans le brevet français publié sous le numéro 2.619.511, le jeu consiste pour un jeune enfant à reconnaître olfactivement les différentes parties du puzzle représentant une image de fleur, un coquillage ou autre motif pouvant être associé à une odeur, en plaçant un petit récipient sur la partie reconnue par l'enfant, l'ouverture du couvercle du récipient permettant le dégagement e l'odeur correspondant à l'image du puzzle sur laquelle se trouve le récipient.

Malheureusement, le jeu mentionné ci-dessus est simplifié à l'extrême, et s'il permet de développer les facultés olfactives d'un enfant, il ne présente pas les caractéristiques d'un puzzle permettant également le développement de ses facultés intellectuelles.

Un jeu du type puzzle associé à une manifestation sonore est décrit dans le brevet FR-A-2629.731. Chaque pièce du puzzle comporte une portion de circuit électrique à réaliser par le placement de toutes les pièces, la connexion entre les pièces étant assurée par des ergots dépassant sur les bords des pièces. Par leur présence, ces ergots outre le fait qu'ils peuvent se déplacer ou se séparer de la pièce, constituent donc des éléments importants permettant à l'enfant de reconstituer le puzzle qui n'en est plus un véritablement puisque l'image de la face supérieure ne joue quasiment plus sont rôle.

C'est pourquoi le but de l'invention est de réaliser un jeu de type puzzle dans lequel le placement réussi des pièces ferme un circuit électrique déclenchant une manifestation sonore, visuelle ou olfactive, les pièces ne comportant aucun élément de structure apparent permettant au joueur de placer plus facilement lesdites pièces sur le support.

L'objet de l'invention est donc un jeu du type puzzle comprenant un ensemble de pièces rigides pouvant être assemblées par juxtaposition et/ou emboîtement d'une seule façon de manière à former une plaque plane dont la face supérieure représente une image prédéterminée, dans lequel un circuit conducteur de l'électricité est fermé lorsque toutes les pièces ont été correctement assemblées sur un support. Le circuit conducteur comporte en série une pile d'alimentation et au moins un élément de manifestation sensorielle qui est activé par le courant électrique fourni par la pile lorsque le circuit est fermé. La face inférieure de chacune des pièces dont l'assemblage constitue la face inférieure de la plaque, est revêtue d'une couche conductrice de l'électricité et l'assemblage des pièces s'effectue sur ledit support de forme identique à la plaque et comportant des emplacements virtuels correspondant aux pièces, chaque emplacement étant connecté à deux autres emplacements par une liaison conductrice de l'électricité exceptés deux emplacements d'extrémité connectés chacun à un seul emplacement de manière à former le circuit conducteur de l'électricité réunissant tous les emplacements entre les emplacements d'extrémité lorsque les pièces ont été assemblées.

Les buts, objets et caractéristiques de l'invention apparaîtront plus clairement à la lecture de la description qui suit faite en référence aux dessin dans lesquels:
la figure 1 représente schématiquement le support et les emplacements des pièces du jeu ainsi que les éléments du circuit permettant une manifestation sonore, visuelle ou olfactive selon un premier mode de réalisation de l'invention, et
la figure 2 représente schématiquement un jeu de puzzle similaire à celui de la figure 1 comportant un circuit permettant une manifestation sonore, visuelle ou olfactive selon un deuxième mode de réalisation de l'invention.
La figure 3 représente une vue en élévation et en coupe d'une partie du support du jeu de puzzle, pourvue de moyens préférés pour l'obtention d'une manifestation sensorielle sous la forme d'un dégagement d'odeur.

Le jeu selon l'invention est du type puzzle consistant à réunir par juxtaposition et/ou emboîtement un certain nombre de pièces généralement en carton, dont la face supérieure visible est un élément d'une image composée par l'assemblage de tous les éléments d'une façon prédéterminée. Comme illustré sur la figure 1, le jeu comporte un support 10, de même forme (généralement rectangulaire) que l'ensemble constitué par les pièces assemblées, sur lequel l'enfant vient disposer ses pièces selon une façon unique.

L'emplacement de chaque pièce non visible sur le support, est représenté en pointillés sur la figure 1. Chaque emplacement de pièce, par exemple l'emplacement 12, est connecté à deux emplacements voisins 14, 16, par une liaison conductrice de l'électricité, par exemple en métal (cuivre, aluminium ou autre métal). Ainsi, la liaison conductrice 18 connecte l'emplacement 12 à l'emplacement 14, et la liaison 20 connecte l'emplacement 12 à l'emplacement 16.

Chacune des pièces du jeu a sa face inférieure recouverte d'une couche conductrice de l'électricité, par exemple en métal tel que du cuivre, de l'aluminium ou autre métal. Généralement, la plaque de puzzle avec son image sur la face supérieure est découpée en ses différentes pièces. Il est donc aisé de revêtir la face inférieure de la plaque par une couche métallique préalablement au découpage.

Lorsque la pièce est posée sur le support à l'emplacement voulu, la couche conductrice sur la face inférieure de la pièce assure alors la connexion électrique avec les deux emplacements voisins. Lorsque toutes les pièces ont été disposées correctement sur le support 10, toutes les connexions sont réalisées et forment un circuit conducteur entre deux emplacements d'extrémité 22 et 24. Bien évidemment, le support est réalisé de façon à ce que toutes les pièces soient nécessaires pour établir le circuit entre les deux emplacements d'extrémité.

L'emplacement d'extrémité 22 est connecté par une connexion 26 à la borne d'une pile d'alimentation 28, par exemple de 9 volts, dont l'autre borne est connectée au commutateur 30 destiné à être mis en position fermée à chaque fois que l'on débute le jeu. Le circuit se referme à la connexion 32 de la pièce d'extrémité 24 au moyen de l'élément 34 servant à une manifestation visuelle, sonore ou olfactive lorsque les pièces du puzzle ont été placées correctement sur le support 10.

L'élément 34, lorsqu'il déclenche une manifestation sonore, peut être un simple générateur de sons pouvant émettre un seul son ou une mélodie, ou un lecteur de cassette dispensant un enregistrement en rapport avec l'image reconstituée.

Si l'élément 34 déclenche une manifestation visuelle, il peut s'agir d'un simple voyant lumineux ou bien d'un écran affichant un message lumineux du type "Gagné".

Enfin, l'élément 34 peut déclencher un dégagement d'odeur ou parfum en rapport avec l'image reconstituée par le puzzle. Dans ce cas, l'élément 34 est une résistance chauffante se trouvant dans un réservoir rempli de graisse animale ou végétale renfermant un concentré aromatique ou de parfumerie. Lorsque la résistance est alimentée, elle chauffe et l'élévation de température dans le récipient provoque le dégagement du parfum ou de l'odeur.
Selon une autre variante utilisée de manière préférentielle et représentée schématiquement en figure 3, le dégagement de parfum ou d'odeur se produit sous l'action d'un flux d'air 60 créé à cet effet et longeant un élément odorant 61 exhalant un parfum correspondant à l'objet représenté par le puzzle terminé.
Pour cela, une paroi du boitier 10 du puzzle, par exemple une paroi latérale 62, est pourvue d'une ouverture, dans laquelle est disposé un élément odorant 61 amovible, par exemple sous forme de baguette ou de pastille en matière plastique chargée d'une matière odorante.
Bien entendu, les pastilles ou baguettes diponibles ont des odeurs compatibles avec les objets représentés par le puzzle, de sorte que lorsque celui-ci est terminé, l'odeur correspondante est émise, contribuant à l'éducation olfactive du jeune enfant.
A cet effet, un micro-ventilateur 63 est diposé à l'intérieurdu boitier ou support 10 du puzzle, au voisinage de la baguette ou pastille odorante 61. L'alimentation électrique du micro-ventilateur 63 est connectée dans le circuit électrique 64 des pièces du puzzle, de sorte que le micro-ventilateur 63 se mette en route dès que le puzzle est terminé.

La paroi supérieure 65 du boitier du puzzle est pourvue d'un orifice 66 ou d'une grille laissant passer le flux d'air 60 du micro-ventilateur, chargé de l'odeur de la pastille ou de la baguette odorante.

Ainsi, lors de la bonne fin du puzzle, le joueur peut rapidement et nettement sentir l'odeur correspondant à l'image du puzzle.

Les éléments en série 28, 30 et 34 peuvent se trouver dans un compartiment contigu au support. Mais la façon de disposer chacun d'eux par rapport au support n'est pas déterminante dans le cadre de l'invention.

On doit noter que les liaisons conductrices reliant les emplacements des pièces sur le support peuvent être réalisées de différentes manières. Ainsi, on peut prévoir que les extrémités des liaisons comportent une protubérance assurant un meilleur contact avec la couche conductrice se trouvant sur la face inférieure des pièces.

Il est intéressant de conserver le même support avec des pièces et plaques de puzzle différentes. Dans ce cas, les pièces devront avoir une même forme quelle que soit la plaque utilisée de façon à placer les pièces sur les mêmes emplacements du support. Si l'élément 34 est du type olfactif, on peut alors prévoir de le remplacer en même temps que les pièces de façon à ce que l'odeur ou le parfum dégagé soit toujours en relation avec l'image reconstituée par assemblage des pièces.

La figure 2 représente un deuxième mode de réalisation dans lequel plusieurs ensembles de pièces peuvent être utilisées d'une façon similaire à ce qui vient d'être dit. dans ce mode de réalisation, la fermeture du circuit extérieur au support peut se faire selon plusieurs dérivations. Lors du choix des pièces du puzzle, le joueur dispose d'une barre conductrice associée à l'ensemble de pièces qu'il vient de choisir, et qu'il doit placer dans un emplacement prévu à cet effet. La mise en place de cette barre conductrice, par exemple 40, vient fermer le circuit formé du support entre les deux connexions 26 et 32, la pile d'alimentation 28 et l'élément 42, remplaçant de ce fait le commutateur 30 du mode de réalisation précédent (voir figure 1). L'élément 42 est lui aussi en relation avec les pièces du puzzle. Ainsi, si le choix de l'enfant s'est porté sur une image représentant un bouquet de jasmin, la barre conductrice 40 à installer pour assurer le contact est marquée "jasmin" et l'élément 42 est alors un récipient du type à résistance chauffante dans de la graisse animale ou végétale contenant un concentré de jasmin.

Comme illustré sur la figure 2, le jeu peut comporter plusieurs ensembles barre conductrice / élément de manifestation 40-42, 44-46, 48-50, 52-54, chacun des éléments 42, 46, 50 et 54 pouvant être un récipient à résistance chauffante contenant un parfum différent, ou un générateur de sons émettant une mélodie différente, ou tout autre manifestation sonore, visuelle ou olfactive.

On voit donc que l'invention permet de réaliser un jeu du type puzzle conservant les qualités inhérentes du puzzle, à savoir un développement des qualités intellectuelles, tout en lui associant un intérêt complémentaire ayant trait à la mise en oeuvre des facultés sensorielles de l'enfant.

## Revendications

1. Jeu du type puzzle comprenant un ensemble de pièces rigides pouvant être assemblées par juxtaposition et/ou emboîtement d'une seule façon de manière à former une plaque plane dont la face supérieure représente une image prédéterminée, dans lequel un circuit conducteur de l'électricité est fermé lorsque toutes les pièces ont été correctement assemblées sur un support, ledit circuit comportant en série une pile d'alimentation (28) et au moins un élément de manifestation sensorielle (34) qui est activé par le courant électrique fourni par ladite pile lorsque ledit circuit est fermé ;
ledit jeu étant caractérisé en ce que la face inférieure de chacune desdites pièces dont l'assemblage constitue la face inférieure de ladite plaque, est revêtue d'une couche conductrice de l'électricité, et l'assemblage desdites pièces s'effectue sur ledit support (10) de forme identique à ladite plaque et comportant des emplacements virtuels (12, 14, 16) correspondant auxdites pièces, chacun desdits emplacements étant connecté à deux autres emplacements par une liaison conductrice de l'électricité (18 ou 20) exceptés deux emplacements d'extrémité (22, 24) connectés chacun à un seul emplacement de manière à former ledit circuit conducteur de l'électricité réunissant tous les emplacements entre lesdits emplacements d'extrémité lorsque lesdites pièces ont été assemblées.

2. Jeu selon la revendication 1, dans lequel le circuit formé par les emplacements dudit support (10) sur lesquels sont placées les pièces du puzzle et par la pile d'alimentation (28) se referme à l'extérieur du support par plusieurs branches montées en parallèle, chacune desdites branches comprenant une barre conductrice amovible (40) et un élément de manifestation sensorielle (42) tous deux associés à l'ensemble des pièces assemblées sur ledit support, ledit élément de manifestation sensorielle étant activé par le courant fourni par ladite pile lorsque ladite barre conductrice a été installée et toutes les pièces ont été correctement assemblées sur ledit support.

3. Jeu selon la revendication 1 ou 2, dans lequel ledit élément de manifestation sensorielle (34 ou 42) est une résistance chauffante placée dans un récipient rempli de graisse animale ou végétale contenant un concentré de parfum de telle sorte que, lorsque ladite résistance chauffante est alimentée par le courant fourni par ladite pile (28), elle chauffe et élève la température de la graisse de sorte que le parfum est exhalé.

4. Jeu selon la revendication 1 ou 2, caractérisé en ce que ledit élément de manifestation sensorielle (34 ou 42) comporte une baguette odorante (61) coopérant avec un flux d'air (60) dirigé sensiblement vers le joueur, de sorte que celui-ci puisse faire la correspondance entre l'odeur exhalée et l'image représentée par le puzzle.

5. Jeu selon la revendication 4, caractérisé en ce que ledit flux d'air (60) est généré par un micro-ventilateur (63) disposé au voisinage de ladite baguette odorante (61), l'alimentation électrique dudit micro-ventilateur étant connectée dans le circuit électrique (64) formé par les pièces du puzzle.

6. Jeu selon la revendication 1 ou 2, dans lequel ledit élément de manifestation sensorielle (34 ou 42) est un élément visuel.

7. Jeu selon la revendication 1 ou 2, dans lequel ledit élément de manifestation sensorielle (34 ou 42) est un élément sonore.

8. Jeu selon l'une quelconque des revendications précédentes, dans lequel les liaisons conductrices (18, 20) connectant lesdits emplacements (12, 14, 16) comportent une légère protubérance à chacune de leurs extrémités destinée à assurer un meilleur contact lorsque les pièces sont assemblées sur ledit support (10).

## Claims

1. A puzzle-type game that includes a set of rigid pieces that are assembled by juxtaposition and/or locking in one correct manner, so as to form a flat hoard representing a predetermined picture on its upper surface, and in which an electrical circuit is closed when all the pieces have been correctly placed on the base, the said circuit comprising of a battery (28) in series and at least one sensorial emitter (34) that is activated by the electrical current supplied by the said battery when the circuit is closed;
the said game characterised by the fact that the lower side of each of the pieces, fitted together to constitute the lower side of the board, is covered with a layer that conducts electricity, and they are assembled on a base (10) that has the same shape as the board and which has virtual slots (12, 14, 16) matching the said pieces, each slot being connected to two other slots by a link that conducts electricity (18 or 20), except for the two outer slots (22, 24) that are connected to just one slot so as to form an electrical circuit that connects all of the slots between the outer slots when all the pieces have been inserted.

2. A game similar to representation 1, in which the circuit formed by the slots of the said base (10) onto which are placed the pieces of the puzzle and using the battery (28), is closed in at the outer side of the base by several circuits mounted in parallel, each of the said circuits comprising of a removable conducting strip (40) and a sensorial emitter(42), both linked to all of the pieces assembled on the said base, the said sensorial emitter being activated by the electrical supply from the battery when the said conductor strip is fitted and the pieces have been correctly assembled on the base.

3. A game similar to representation 1 or 2, in which the said sensorial emitter (34 or 42) is a heat resistance placed in a receptacle filled with animal or vegetable fat containing a perfume concentrate which, when the heat resistance is supplied by the current supplied by the said battery (28) is heated, raising the temperature of the fat and releasing the perfume.

4. A game similar to 1 or 2, characterised by the fact that the said sensorial emitter (34 or 42) comprises of a perfumed strip (61) in conjunction with a flow of air (60) aimed at the player so that he can make the match between the perfume exhaled and the picture represented on the puzzle.

5. Game similar to representation 4, characterised by the fact that the said air flow (60) is generated by a micro-ventilator, the power supply of the said micro-ventilator being connected to the electrical circuit (64) formed by the pieces of the puzzle.

6. Game similar to representation 1 or 2, in which the said sensorial emitter (34 or 42) is a visual element.

7. Game similar to representation 1 or 2, in which the said sensorial emitter (34 or 42) is an audible element.

8. Game similar to any of the previous representations in which the conducting links (18, 20) connected to the said slots (12, 14, 16) comprise of a small protuberance at each of the extremities, in order to ensure an improved contact when the pieces are assembled on the said base (10).

## Patentansprüche

1. Spiel des Typs Puzzle aus einem Satz fester Einzelteile, die durch Neben- und / oder Ineinanderlegen auf eine einzig mögliche Weise auf einer ebenen Unterlage zusammengefügt werden und deren Oberseite ein vorgegebenes Bild zeigt, bei dem ein elektrischer Stromkreis geschlossen wird, wenn alle Puzzleteile auf einer Unterlage richtig zusammengelegt werden. Dieser Stromkreis beinhaltet serienmässig eine Batterie (28) und mindestens ein Element für sensorische Effekte (34), die durch den von der Batterie gelieferten Strom aktiviert werden, wenn der Stromkreis geschlossen ist.
Das genannte Spiel ist dadurch charakterisiert, dass die Rückseite aller dieser Einzelteile, deren Zusammenfügung die Unterseite dieser Fläche darstellen, mit einer elektrisch leitenden Schicht versehen ist. Die Zusammensetzung der genannten Einzelteile geschieht auf einer Unterlage (10), deren Form identisch mit der Auflage ist, und auf der bestimmte Stellen vorgesehen sind (12, 14, 16), die den genannten Teilen entsprechen, wobei jede dieser Stellen durch eine Stromleitung (18 oder 20) mit zwei anderen Stellen verbunden ist, ausser zwei Randstellen (22, 24), die je mit nur einer der anderen Stellen verbunden sind und so den elektrischen Stromkreis herstellen, der alle einzelnen Stellen mit den Randstellen verbindet, wenn das Bild vollständig zusammengesetzt ist.

2. Spiel gemäss Patentanspruch 1, wobei sich der durch die Einzelstellen der Unterlage (10) gebildete Stromkreis, auf den die Puzzleteile gelegt werden, ausserhalb der Unterlage durch eine Batterie (28) und mehrere parallel montierte Nebenanschlüsse schliesst, wobei zu jedem Nebenanschluss eine entfernbare Stromschiene (40) und ein Element für sensorische Effekte (42) gehört, die beide zu einem Satz von Teilen gehören, die auf der Unterlage zusammengesetzt werden. Das genannte Element für sensorische Effekte wird dabei durch den von der Batterie gelieferten Strom aktiviert, wenn die genannte Stromschiene installiert ist und alle Einzelteile richtig auf der genannten Unterlage zusammengesetzt sind.

3. Spiel gemäss Patentanspruch 1 oder 2, wobei das genannte Element für den sensorischen Effekt (34 oder 42) ein sich erwärmender Widerstand in einem Behälter ist, der mit tierischem oder pflanzlichen Fett als Trägersubstanz für Duftstoffe so gefüllt ist, dass sich der erwärmende Widerstand durch die Stromzufuhr aus der genannten Batterie (28) erwärmt und die Temperatur des Fettes so erhöht, dass das Parfüm freigesetzt wird.

4. Spiel gemäss Patentanspruch 1 oder 2, dadurch charakterisiert, dass das genannte Element für sensorische Effekte (34 oder 42) einen Duftstab (61) enthält zusammen mit einem Luftzug (60), der deutlich in Richtung Spieler orientiert wird, so dass dieser die Beziehung zwischen dem freigesetzten Duft und dem Bild des Puzzles herstellen kann.

5. Spiel gemäss Patentanspruch 4, dadurch charakterisiert, dass der besagte Luftzug (60) durch einen Mikroventilator (63) erzeugt wird, der sich neben dem besagten Duftstab (61) befindet, wobei die Stromzufuhr des Mikroventilators mit dem Stromkreis (64) zusammenhängt, der durch die Einzelteile des Puzzles hergestellt wird.

6. Spiel gemäss Patentanspruch 1 oder 2, wobei das Element für sensorische Effekte (34 oder 42) ein visuelles Element ist.

7. Spiel gemäss Patentanspruch 1 oder 2, wobei das besagte Element für sensorische Effekte (34 oder 42) ein Tongeber ist.

8. Spiel gemäss einem der obigen Patentansprüche, wobei die Stromverbindungen (18,20) zwischen den genannten Stellen (12, 14, 16) an jeder der Randstellen eine Wöbung zur Sicherung eines besseren Kontakts aufweisen, wenn die Einzelteile auf der genannten Unterlage (10) zusammengesetzt sind.
